# FASCICULE DE BREVET EUROPEEN

(11) **EP 0 378 975 B1**
(45) Date de publication et mention de la délivrance du brevet: **01.06.1994**
(21) Numéro de dépôt: 89830557.8
(22) Date de dépôt: 20.12.1989
(51) Int. Cl.: F21V 21/10, F21S 1/12

(54) **Moyens de fixation de la base et de l'articulation du projecteur au montant tubulaire correspondant des lampes, en particulier des lampes de bureau et lampadaires**
Vorrichtung zum Befestigen des Ständers und des schwenkbaren Strahlers an dem Standrohr von Leuchten, insbesondere Tisch- und Standleuchten
Means for securing the base and the articulation of a projection to a tubular standard, particularly of a table lamp and a floor lamp

(30) Priorité: 04.01.1989 IT 1150389 U
(43) Date de publication de la demande: 25.07.1990
(73) Titulaire: PEISA S.r.L., 50141 Firenze (IT)
(72) Inventeur: Pini, Belisario, I-50141 Firenze (IT)
(74) Mandataire: Martini, Lazzaro

(56) Documents cités:
- AU-B- 511 869
- DE-C- 823 761
- FR-A- 2 465 124
- GB-A- 1 591 103
- US-A- 3 729 628

## Description

La présente invention concerne des moyens pour la fixation de la base et de l'articulation du projecteur aux tubes de support des lampes, en particulier des lampes de bureau et des lampadaires.

Il est connu qu'il est nécessaire de fixer sur les montants tubulaires des lampes de bureau et des lampadaires, inférieurement, une base qui en assure la stabilité contre le basculement et, supérieurement, une articulation portant l'ampoule avec le projecteur.

Actuellement, ladite base et ladite articulation sont le plus souvent fixées au montant tubulaire métallique des lampes au moyen de manchons et de brides à visser qui coopèrent avec des filetages correspondants prévus aux extrémités du montant. Ces moyens de fixation connus exigent l'exécution d'un usinage mécanique de filetage et l'emploi de manchons de raccordement métalliques, filetés à l'intérieur.

Du document DE-C-823.761 est connu un raccord metallique creux et fileté de fixation d'une rosace et d'un projecteur des lampes au montant tubulaire correspondant et comprenant une coquille creuse, metallique, destinée à se loger avec précision dans une extrémité du montant et dont l'extrémité libre est pourvue d'un évasement intérieur tronconique pour la réception, moyennant forçage élastique de la tête tronconique du raccord qui passe par un trou correspondant de la base de la lampe et dans la cavité de ladite coquille et dont le vissage dans un écrou entraîne l'expansion forcée de la coquille dans le montant en obtenant la fixation de la rosace ou du projécteur de la lampe au montant.

Mais ladite coquille et ledit raccord en métal doivent subir un usinage pour l'évasement tronconique et pour le filetage.

La présente invention a pour but principal d'obtenir la fixation sur le montant, de la base et de l'articulation des lampes de bureau et des lampadaires directement au montant tubulaire correspondant.

Un autre but de l'invention est d'obtenir ladite fixation avec des moyens simples, économiques, de réalisation facile et d'application pratique et rapide.

Ce résultat a été atteint conformément à l'invention en adoptant les mesures décrites dans la revendication 1. D'autres modes de réalisation sont l'objet des revendications dépendantes.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels: la FIG. 1 représente une vue d'ensemble, en partie en coupe d'une lampe de bureau avec les moyens de fixation de la base et de l'articulation du projecteur au montant tubulaire, conformément à l'invention; la FIG. 2 représente une vue éclatée détaillée, en partie en coupe, des moyens de fixation de la base de la lampe représentée sur la Fig. 1; la FIG. 3 représente, en coupe longitudinale, les moyens de la Fig. 2 après l'assemblage; la FIG. 4 représente une vue éclatée, en partie en coupe, des moyens de fixation de l'articulation du projecteur de la lampe représentée sur la Fig. 1; la FIG. 5 représente, en coupe longitudinale, les moyens de la Fig. 4 après l'assemblage.

Réduits à leur structure essentielle et en référence aux Fig. 2 et 3 des dessins annexés, les moyens pour l'assemblage de la base 1 d'une lampe de bureau au montant tubulaire correspondant 2, conformément à l'invention, comprennent:
- une tige 4 creuse, en matière plastique, de diamètre correspondant au diamètre intérieur du montant 2 et dont l'extrémité inférieure est prolongée vers l'extérieur par une bride 40 avec un contour circulaire et une gorge cylindrique 41 pour recevoir à encastrement le pied 20 du montant 2, et dont l'extrémité supérieure est pourvue à l'intérieur d'une cavité tronconique 4 pour la réception par encastrement d'un écrou 5 correspondant;
- un boulon 6 passant par un trou correspondant 10 de la base 1 de la lampe avec interposition d'une rondelle 7, et dans la cavité 43 de ladite tige 4, et dont la longueur est telle qu'elle lui permette d'engager ledit écrou 5 de la cavité 42 de la tige 4, dont l'expansion forcée permet la fixation du montant 2.

Avantageusement, ladite bride 40 a la paroi centrale inférieure surélevée par rapport à la zone périmétrale 45, et d'épaisseur telle qu'elle permette que la mise en traction du boulon 6 entraîne la compression centripète du col 46 de la bride 40 sur le pied du montant 2 qui est en place dans la gorge 41: de cette manière, le même moyen, c'est-à-dire la tige 4, réalise le blocage du montant 2 à deux hauteurs différentes, c'est-à-dire des extrémités supérieure et inférieure de la tige 4 respectivement.

De plus, la bride 40 présente avantageusement l'arrête supérieure arrondie et la profondeur de sa gorge 41 est fixée à 1/2 - 1/4 du rayon majeur de la bride 40.

En référence aux Fig. 4 et 5 des dessins annexés, les moyens pour la fixation de l'articulation 3 portant le projecteur d'une lampe de bureau avec le montant 2 correspondant, conformément à l'invention, comprennent:
- une tige creuse 8 en matière plastique avec plusieurs ailettes longitudinales 80 et un collet supérieur 81, dont les dimensions sont adaptées pour son logement avec précision dans la cavité 20 du montant 2 et avec le collet 81 en butée contre le rebord supérieur de ce dernier; la partie supérieure 82 de la cavité de ladite tige est filetée pour permettre la réception par vissage de l'élément male 30 correspondant de l'articulation 3, dont le vissage, en provoquant l'expansion forcée de la zone correspondante de la tige 8, entraîne la fixation.

## Revendications

1. Moyens de fixation de la base (1) et de l'articulation (3) portant le projecteur des lampes, en particulier des lampes de bureau et des lampadaires, au montant tubulaire correspondant (2) et comprenant une première tige creuse (4), destinée à se loger avec précision dans l'extrémité inférieure du montant (2) et dont l'extrémité supérieure est pourvue d'un évasement intérieur tronconique (42) pour la réception, moyennant forçage élastique, de l'écrou (5) d'un boulon (6) passant par un trou correspondant de la base de la lampe et dans la cavité de ladite tige (4) et dont le vissage dans l'écrou (5) entraîne l'expansion forcée de la tige (4) dans la cavité du montant (2) en obtenant la fixation de la base de la lampe au montant (2) caractérisés en ce que ladite première tige creuse (4) est en matière plastique rigide et son extrémité inférieure est pourvue d'une bride (40) avec une gorge (41) pour recevoir l'extrémité inférieure du montant (2); en ce que l'évasement intérieur (42) de ladite première tige creuse (4) reçoit l'écrou (5) du boulon (6) qui passe par le trou de la base avec l'interposition d'une rondelle (7); et en ce qu' une deuxième tige creuse (8) est prévue, en matière plastique rigide, avec plusieurs ailettes (80), destinée à se loger avec précision dans l'extrémité supérieure du montant (2) et qui est pourvue d'un collet supérieure (81) pour faire butée contre le rebord supérieure du montant (2) et d'un filetage interne (82) en correspondance de son extrémité supérieure pour recevoir par vissage l'élément mâle (30) de l'articulation (3) de la lampe, et de manière telle que son vissage entraîne l'expansion forcée de la tige (8) dans la cavité (20) du montant (2) en obtenant la fixation de l'articulation (3) au montant (2).

2. Moyens de fixation selon la revendication 1, caractérisés en ce que la longueur desdites tiges (4,8) est égale à au-moins 2 à 4 fois le diamètre extérieur du montant (2).

3. Moyens de fixation selon la revendication 1, caractérisés en ce que la profondeur de ladite gorge (41) de la première tige (4) est égale à au-moins 1/4 du rayon de la bride (40).

4. Moyens de fixation selon la revendication 1, caractérisés en ce que le diamètre de la bride (40) de ladite première tige (4) est égale à au-moins deux fois le diamètre du montant (2).

5. Moyens de fixation selon la revendication 1, caractérisés en ce que ladite bride (40) a la paroi centrale inférieure (44) surélevée par rapport à la paroi périmétrale (45).

6. Moyens de fixation selon la revendication 5, caractérisés en ce que ladite paroi (44) est concave avec la concavité dirigée vers le bas.

7. Moyens de fixation selon la revendication 1, caractérisés en ce que la section de ladite gorge (41) de la bride (40) présente un profil correspondant à celui de la section du montant (2) à recevoir.

8. Moyens de fixation selon la revendication 1, caractérisés en ce que ladite bride (40) a son arrête supérieure arrondie.

## Claims

1. Means of fixing the base (1) and the joint (3) carrying the lamp projector, particularly of office lamps and floor standard lamps on the corresponding tubular mounting and consisting of a first hollow rod (4) intended to sit precisely in the lower end of the mounting (2) and where the upper end is provided with an internal tapered bell-mouth (42) for accepting, by elastic countersinking, the nut (5) of a bolt (6) passing through the corresponding hole in the base of the lamp and in the cavity of the said rod (4) and where the screwing in of the nut (5) involves the forced expansion of the rod (5) in the cavity of the mounting (2), obtaining the fixing of the base of the lamp to the mounting (2), characterised by the said first hollow rod (4) being made of a rigid plastics material and its lower and being provided with a collar (40) with a throat (41) to receive the lower and of the mounting (2); that the internal bell-mouth (42) of the said first hollow rod (4) receives the nut (5) of the bolt (6), which passes through the hole in the base with the interposition of a washer; and that a second hollow rod (8) is provided, made of a rigid plastics material, with several fins (8)), intended to fit preceisely in the upper and of the mounting (2), and which is provided with an upper collar (81) to butt up against the upper shoulder of the mounting (2) and with an internal thread (82) corresponding to its upper and to receive, via the male screw thread (30) of the joint (3) of the lamp, and in such manner that its screwing in involves the forced expansion of the rod (8) into the cavity (20) of the mounting (2) to obtain the fixing of the joint (3) on the mounting (2).

2. Means of fixing according to claim 1, characterised by the fact that the length of the said rods (4,8) is equal to at least 2 to 4 times the external diameter of the mounting (2).

3. Means of fixing according to claim 1, characterised by the fact that the depth of the said throat (41) of the first rod (4) is equal to at least 1/4 of the radius of the collar (40).

4. Means of fixing according to claim 1, characterised by the fact that the diameter of the collar (40) of the first rod (4) is equal to at least twice the diameter of the mounting (2).

5. Means of fixing according to claim 1, characterised by the fact that the said collar (40) has its central lower wall (44) raised relative to the perimeter wall (45).

6. Means of fixing according to claim 5, characterised by the fact that the said wall (44) is concave towards the bottom.

7. Means of fixing according to claim 1, characterised by the fact that the section of the said throat (41) of the collar (40) has a profile corresponding to that of the section of the mounting (2).

8. Means of fixing according to claim 1, characterised by the fact that the said collar (40) has its upper stop rounded.

## Patentansprüche

1. Einrichtung zum Befestigen des Fußes (1) und der den Strahler tragenden Gelenkverbindung (3) von Lampen, insbesondere von Bürolampen und Stehlampen, am zugeordneten rohrförmigen Pfosten (2), umfassend eine erste, hohle Stange (4), die dazu ausgelegt ist, mit genauer Passung in das untere Ende des Pfostens (2) eingesetzt zu werden und deren oberes Ende mit einer inneren, kegelstumpfförmigen Erweiterung (42) für die mit elastischer Einpressung vollzogene Aufnahme der Mutter (5) eines Bolzens (6) versehen ist, der durch ein entsprechendes Loch im Fuß der Lampe hindurch- und in den Hohlraum dieser Stange (4) hineinragt, und dessen Verschraubung in die Mutter (5) die Zwangsaufweitung der Stange (4) im Hohlraum des Pfostens (2) bewirkt, womit die Befestigung des Fußes der Lampe am Pfosten (2) erzielt wird, dadurch **gekennzeichnet,** daß diese erste hohle Stange (4) aus einem starren Plastikmaterial besteht und daß ihr unteres Ende mit einem Bundring (40) mit einer Kehle (41) für die Aufnahme des unteren Endes des Pfostens (2) ausgestattet ist; daß die innere Erweiterung (42) dieser ersten hohlen Stange (4) die Mutter (5) des Bolzens (6) aufnimmt, welcher durch das Loch des Fußes unter Zwischenanordnung eines Beilagringes (7) hindurchragt; und daß eine zweite hohle Stange (8) aus starrem Plastikmaterial und mit mehreren Flügeln (80) vorgesehen ist, die dazu ausgelegt ist, mit genauer Passung in das obere Ende des Pfostens (2) eingesetzt zu werden, und die mit einem oberen Kragen (81) für die Anlage am oberen Rand des Pfostens (2) sowie mit einem Innengewinde (82) im Bereich ihres oberen Endes ausgestattet ist, um das Einsatzstück (30) der Gelenkverbindung (3) der Lampe durch verschraubung aufzunehmen, und zwar in einer Weise, daß dessen Verschraubung die Zwangsaufweitung der Stange (8) im Hohlraum (20) des Pfostens (2) bewirkt, womit die Befestigung der Gelenkverbindung (3) am Pfosten (2) erzielt wird.

2. Einrichtung zum Befestigen nach Anspruch 1, dadurch **gekennzeichnet,** daß die Länge dieser Stangen (4, 8) dem zumindest Zwei- bis Vierfachen Außendurchmesser des Pfostens (2) gleich ist.

3. Einrichtung zum Befestigen nach Anspruch 1, dadurch **gekennzeichnet,** daß die Tiefe der oben genannten Kehle (41) der ersten Stange (4) zumindest 1/4 des Radius des Bundringes (40) beträgt.

4. Einrichtung zum Befestigen nach Anspruch 1, dadurch **gekennzeichnet,** daß der Durchmesser des Bundringes (40) dieser ersten Stange (4) dem zumindest Zweifachen des Durchmessers des Pfostens (2) gleich ist.

5. Einrichtung zum Befestigen nach Anspruch 1, dadurch **gekennzeichnet,** daß bei dem oben genannten Bundring (40) die zentrale, untere Wand (44) gegenüber der Umfangswand (45) höher gelegen ist.

6. Einrichtung zum Befestigen nach Anspruch 5, dadurch **gekennzeichnet,** daß die oben genannte Wand (44) konkav ist, wobei die konkave Seite nach unten gerichtet ist.

7. Einrichtung zum Befestigen nach Anspruch 1, dadurch **gekennzeichnet,** daß der Querschnitt der oben genannten Kehle (41) des Bundringes (40) ein Profil hat, welches dem des Querschnittes des aufzunehmenden Pfostens (2) entspricht.

8. Einrichtung zum Befestigen nach Anspruch 1, dadurch **gekennzeichnet,** daß der oben genannte Bundring (40) einen abgerundeten Oberrand hat.
